# EUROPÄISCHE PATENTSCHRIFT

(11) **EP 2 004 300 B1**
(45) Veröffentlichungstag und Bekanntmachung des Hinweises auf die Patenterteilung: **29.07.2009**
(21) Anmeldenummer: 07723404.5
(22) Anmeldetag: 20.03.2007
(51) Int. Cl.: A63H 19/18, A63H 19/24

(54) **EINRICHTUNG ZUR IDENTIFIZIERUNG DER FAHRZEUGE EINES MODELLEISENBAHN-ZUGVERBANDES MIT FERNSTEUERBAREN KUPPLUNGSPAAREN**
DEVICE FOR IDENTIFICATION OF THE VEHICLES IN A MODEL RAILWAY TRAIN SET WITH REMOTELY CONTROLLABLE COUPLING PAIRS
DISPOSITIFPOUR IDENTIFIER LES RAMES D'UN CONVOI DE CHEMIN DE FER MINIATURES AVEC DES PAIRES D'ACCOUPLEMENT COMMANDABLES A DISTANCE

(30) Priorität: 11.04.2006 DE 202006005871 U
(43) Veröffentlichungstag der Anmeldung: 24.12.2008
(73) Patentinhaber: Giesen, Franz, 53332 Bornheim (DE)
(72) Erfinder: Giesen, Franz, 53332 Bornheim (DE)
(74) Vertreter: Christl, Hermann
(86) Internationale Anmeldenummer: PCT/EP2007/002439
(87) Internationale Veröffentlichungsnummer: WO 2007/118569

(56) Entgegenhaltungen:
- DE-A1- 4 042 013
- DE-A1- 10 044 088
- DE-A1- 10 311 282
- DE-A1- 19 961 653
- US-A1- 2004 182 812

## Beschreibung

Die Erfindung betrifft eine Einrichtung zur Identifizierung der Fahrzeuge eines aus Lokomotive und Waggons über Kupplungspaare zusammengesetzten Modelleisenbahn-Zugverbandes und dessen Fernsteuerung in kombination mit dem Modelleisenbahn-Zugverband, mit in den Fahrzeugen jeweils angeordnetem Decoder und Stromübertragung und Datenübertragung über die Fahrzeugkupplungspaare.

Ein Modelleisenbahn-Zugverband besteht aus einer Lokomotive, an deren Rückseite und/oder Vorderseite Waggons angehängt sind. Dabei sind die einzelnen Fahrzeuge jeweils über Kupplungspaare miteinander verbunden. Bekannt ist z. B. aus der DE 100 44 088 A1 ein elektromechanisches Kupplungspaar, bei dem das Kuppeln und Entkuppeln mittels in der Kupplung integrierter Aktorik fernsteuerbar ist. Dieses Kupplungspaar ist als 2-poliger Steckverbinder ausgebildet und die Aktorik weist eine stromdurchflossene Spule auf. Derzeit ist die sogenannte Kupplung UK-1 die einzige verfügbare Modelleisenbahn-Kupplung, die sowohl eine leitende Verbindung zur Verfügung stellt als auch eine integrierte Aktorik besitzt.

Jedoch lässt sich bei den bekannten Modelleisenbahn-Zugverbänden die Reihenfolge der Fahrzeuge im Zugverband sowie die Orientierung der Waggons bezogen auf die Lokomotive nicht automatisch ermitteln. Die Kenntnis dieser Informationen ist aber erforderlich, um einen Modelleisenbahn-Zugverband von einer Steuerzentrale fernsteuern zu können.

Der Erfindung liegt die Aufgabe zugrunde, eine Einrichtung zu schaffen, mit der die Reihenfolge der Fahrzeuge in einem Modelleisenbahn-Zugverband sowie die Orientierung eines Waggons bezogen auf die Lokomotive und das Befinden eines Waggons auf der Vorderseite oder Rückseite einer Lokomotive automatisch erkennbar sind, um die gewünschte Zusammensetzung des Zugverbandes fernsteuern zu können.

Diese Aufgabe wird erfindungsgemäß mit einer Einrichtung und Schaltungsanordnung mit den Merkmalen des Anspruchs 1 gelöst. Vorteilhafte Ausgestaltungen der Erfindung sind in den Unteransprüchen angegeben.

Gemäß der Erfindung ist in allen Fahrzeugen des Zugverbandes, also sowohl in der Lokomotive als auch in den Waggons ein Decoder angeordnet. Alle Fahrzeuge und deren Decoder sind miteinander über einen Datenbus verbunden, und die jeweiligen Fahrzeugkupplungspaare werden im eingekoppelten Zustand zur Stromübertragung und Datenübertragung genutzt. Der Datenbus ist mittels eines im Bereich des Lokomotiv-Decoders angeordneten Widerstandes und einer schaltbaren elektronischen Last erfindungsgemäß in zwei Gruppen unterteilbar, nämlich in eine an der Vorderseite und in eine an der Rückseite der Lokomotive gelegene Gruppe.

Ferner weist der Datenbus je Fahrzeug des Zugverbandes erfindungsgemäß eine Spannungsmessung auf und alle Decoder des Zugverbandes messen die von der Lokomotive zur Verfügung gestellte Spannung, wobei die auf der einen Seite des Widerstandes angekoppelten Fahrzeugwaggons mit ihren Decodern eine um den Betrag des Spannungsabfalls kleinere Spannung messen als die auf der anderen Seite der Lokomotive liegenden Waggons, d. h. auf diese Weise lässt sich eine Teilung aller Decoder in eine Gruppe mit dem höheren Spannungswert und in eine Gruppe mit dem niedrigeren Spannungswert durchführen, wobei diese Gruppen den auf beiden Seiten der Lokomotive angekuppelten Fahrzeugen und Decodern entsprechen.

Nach einem weiteren Merkmal der Erfindung ergeben die im Datenbus gemessenen Spannungsabfälle über dem elektrischen Widerstand jedes Kupplungspaares die Reihenfolge der Fahrzeuge innerhalb einer Gruppe im Zugverband. Mit Vorteil sind die Spannungswerte jeweils zusammen mit der eindeutigen Adresse des jeweiligen Fahrzeugdecoders übertragbar und alle Decoder und damit alle Fahrzeuge sind in ihrer gewünschten Reihenfolge anzuordnen.

Von einer Steuerzentrale sind die die Zugverband-Fahrzeuge verbindenden Kupplungspaare ansteuerbar bzw. fernsteuerbar, die jeweils aus einem aktiven einen Aktivator aufweisenden Kupplungsteil und einer Gegenkupplung bestehen. Dabei kann der aktive Kupplungsteil nach einem besonderen Merkmal der Erfindung einen um ein Gelenk schwenkbaren zweiarmigen Wippenhebel mit abgewinkelter Nase aufweisen, die beim Zuklappen des Wippenhebels eine verschiebbare Raste in eine Verrastung der jeweiligen Gegenkupplung eingreifen lässt. Diese Art der Fahrzeugkupplung ist sehr stabil, um auch lange Zugverbände ziehen zu können.

Die Erfindung und deren weitere Merkmale und Vorteile werden anhand der in den Figuren schematisch dargestellten Ausführungsbeispiele näher erläutert. Es zeigt:
Fig. 1 die erfindungsgemäße Einrichtung und deren Schaltung zur Identifizierung der Fahrzeuge eines Modelleisenbahn-Zugverbandes, und
Fig. 2 als Einzelheit herausgezeichnet den einen Teil einer vorteilhaften fernsteuerbaren Kupplungsverbindung zweier Fahrzeuge im Zugverband der Fig. 1.

Fig. 1 zeigt ausschnittsweise aus einer Modelleisenbahnanlage beide Leitungen 10, 11 des Datenbusses, der alle Zugverband-Fahrzeuge und deren Decoder miteinander verbindet, im Ausführungsbeispiel den Waggon-Decoder 12, den Lokomotiv-Decoder 13 und den Waggon-Decoder 14, und zwar über Fahrzeug-Kupplungspaare 15 und 16. Mit 17 ist eine Spannungsquelle zur Stromversorgung des elektromotorischen Antriebes der Lokomotive angezeigt.

Das System zur Fahrzeugidentifizierung mit automatischer Erkennung der Reihenfolge und Orientierung der Fahrzeuge im Zugverband bezogen auf die Lokomotive ist wie folgt:

Bei einem Modelleisenbahn-Zugverband können Waggons oder Lokomotiven beliebig an beiden Fahrzeugseiten der nachfolgend auch als Master bezeichneten antreibenden Lokomotive verbunden werden. Um über den Master den Stellbefehl für das öffnen eines Kupplungspaares 15, 16 an beliebiger Stelle im Zugverband absetzen zu können, ist Voraussetzung, dass für den Master jeder Waggon im Zugverband einzeln bekannt und adressierbar ist. Neben der Zuordnung einer eindeutigen Adresse muss dem Master bekannt sein, wie die Reihenfolge der Adressen (Waggons oder Lokomotiven) bezogen auf den Master vorliegt. Weiterhin benötigt der Master die Information, ob sich eine Kette bzw. Gruppe von Adressen auf der Vorderseite oder der Rückseite des Masters befindet. Als letzte Information benötigt der Master eine eindeutige Aussage über die Orientierung jeder Adresse bezogen auf den Master. Mit diesen Informationen ist eine eindeutige Fernsteuerung jedes Kupplungspaares 15, 16, das eine Fahrzeugverbindung herstellt, möglich.

### Das System im Einzelnen:

### Erster Schritt: Decodermenge ermitteln

Jeder Fahrzeugdecoder 12, 13, 14 erhält werksseitig eine Adresse, die sich produktionsbedingt niemals wiederholen kann. Der Decoder erhält hiermit seine Individualität. Diese Adressen kann der Masterdecoder 13 durch entsprechende Datentelegramme einsammeln, z. B. durch eine Anfrage an alle Decoder im Zugverband. Die Antwort der einzelnen Decoder wird dadurch zeitlich entzerrt, d. h. die Datenüberlagerung wird dadurch verhindert, dass alle Decoder mit einer Zeitverzögerung antworten. Zufällige Datenüberlagerungen führen zu fehlerhaften Telegrammen, die dann entsprechend wiederholt werden müssen. Mit Abschluss dieses Schrittes verfügt der Master 13 über alle Decoder-Adressen innerhalb eines Zugverbandes.

### Zweiter Schritt: Gruppenbildung von zwei Gruppen:

Der Master kann mit Hilfe eines Widerstandes 18 und einer schaltbaren elektronischen Last 19 den Bus 10, 11 (2-polige leitende Verbindung zwischen allen Decodern jeweils über ein entsprechendes Kupplungspaar) in zwei Hälften unterteilen, die sich durch unterschiedliche Spannungshöhen unterscheiden. Dies geschieht dadurch, dass der Master seine Last 19 einschaltet. Alle Decoder 12, 13, 14 messen diese vom Master zur Verfügung gestellte Spannung, wobei die auf der einen Seite des Widerstandes 18 angekoppelten Waggons eine um den Betrag des Spannungsabfalls kleinere Spannung messen als die auf der anderen Seite des Masters liegenden Waggons. Nachdem der Master alle Spannungswerte eingesammelt hat, lässt sich eine Teilung aller Decoder in zwei Gruppen durchführen, die Gruppe mit dem höheren und mit dem niedrigeren Spannungswert. Diese Gruppen entsprechen dann den Decodern (Fahrzeugen), die auf den beiden Seiten des Masters 13 angekuppelt sind. Die entsprechenden Spannungsmessungen sind in Fig. 1 mit 20, 21, 22 angezeigt.

### Dritter Schritt: Reihenfolge der Fahrzeuge innerhalb einer Gruppe

Um die Reihenfolge innerhalb einer Gruppe festzulegen, bedarf es der Herstellung eines messbaren Effektes, der in jedem Decoder in Abhängigkeit von seiner Position innerhalb der Gruppe zu einem anderen Messergebnis führt. Dieser Effekt kann dadurch hergestellt werden, indem die Eigenschaft der Kupplung genutzt wird, die Verbindung mit einem minimalen Widerstand zur Verfügung zu stellen. Bei der eingangs erwähnten Kupplung UK-1 liegt dieser Widerstand in der Größenordnung von 500 mOhm. Wird nun der Bus 10, 11, der alle Waggons miteinander verbindet, zum Ende hin erheblich belastet oder gar kurz geschlossen, so ergibt sich ein messbarer Spannungsabfall über dem Widerstand jedes Kupplungspaares. Die Reihenfolge des Waggons ergibt sich nun aus der Anordnung der Spannungswerte. Da die Spannungswerte jeweils mit der eindeutigen Adresse des Decoders übertragen werden, lassen sich nach dieser Messung alle Decoder in ihrer Reihenfolge anordnen.

Alternativ könnte in jedem Decoder auch eine Vorrichtung eingebaut werden, die den Stromfluss zum nächsten Decoder unterbricht. Eine solche Vorrichtung wäre gleichfalls geeignet, die Reihenfolge der Fahrzeuge zu erkennen, indem durch das Öffnen der Busverbindung ein Datenpaket nur bis zu dem Decoder übertragen wird, der die Stromflussunterbrechung erzeugt. Dann wäre die Reihenfolge sukzessive zu ermitteln, indem jeder Decoder seine Trennstelle nacheinander öffnet und der Master jeweils abfragt, welche Decoder noch zu erreichen sind.

### Vierter Schritt: Orientierung eines Decoders

Die Orientierung eines Decoders bestimmt sich grundsätzlich über die Polarität der zu messenden Busspannung. Wird ein Fahrzeug gedreht, so invertiert sich die Polarität entsprechend. Bei der Verdrahtung der Kupplung ist darauf zu achten, dass beide Pole der Busleitung 10, 11 durch ein Fahrzeug nicht vertauscht werden. Dies ist jeweils bei der Montage sicher zu stellen.

Fig. 2 zeigt den einen Teil 23 der Kupplungsverbindung. Der andere Teil der Kupplungsverbindung ist als in Fig. 2 nicht dargestelltes zu Teil 23 identisches Bauteil als Gegenkupplung jedoch um 180° gedreht zu verstehen.

Das Kupplungsteil 23 (sowie auch die Gegenkupplung) weisen einen um ein Gelenk 24 schwenkbaren als zweiarmigen Hebel ausgebildeten Zughaken 25 mit abgewinkelter Rastnase 26 sowie eine Druckfeder 30 am gegenüberliegenden Hebelarm auf. Der Zughaken 25 kann mit seiner Rastnase 26 in der Raste 28 der Gegenkupplung verrasten. Die Aktorik der Kupplungsverbindung ist wie folgt:

Um vor dem Einkuppeln den Hohlraum zwischen einem Drehhebelkontakt 27 und einem Magneten 31 zu schützen und den Zughaken 25 in geöffneter Position zu halten, blockiert der Drehkontakt 27 in der in Fig. 2 gezeigten Position den Zughaken 25. Während des Kupplungsvorganges drückt der Zapfen 29 der in Fig. 2 nicht dargestellten Gegenkupplung gegen den Drehkontakt 27, der daraufhin eine Drehbewegung um eine Schwenkachse 32 gegen den Uhrzeigersinn um z. B. ca. 70° ausführt und eine zugehörige Druckfeder 34 komprimiert. Während dieser Drehbewegung und auch nach Erreichen der Endposition (ca. 70° gegen den Uhrzeigersinn gegenüber der Darstellung Fig. 2) stellt der leitende Drehhebel 27 eine elektrische Verbindung über eine Kontaktfeder 35, die auf die Drehachse 32 drückt, zum leitenden Zapfen 29 der Gegenkupplung her. Hierdurch wird ein Pol der elektrischen Verbindung hergestellt. Der zweite Pol wird entsprechend über die zweite, gleiche Anordnung mit dem Zapfen 29 des in Fig. 2 dargestellten Kupplungsteils 23 und den entsprechenden Elementen 27, 32, 35 der Gegenkupplung hergestellt.

Im verrasteten Zustand dringt der Rasthaken 26 in die Raste 28 der Gegenkupplung ein. Zu diesem Zeitpunkt blockiert der inzwischen um 70° gedrehte Drehkontakt 27 die Bewegung des Zughakens 25 nicht mehr. Während der Einkuppelphase gleitet der Zughaken 25 mit seiner Rastnase 26 am Zapfen 29 der Gegenkupplung entlang bis zur Erreichung der Raste 28 der Gegenkupplung. Die Druckfeder 30 sorgt dafür, dass die Rastnase 26 sofort in die Raste 28 der Gegenkupplung rutscht.

Beim Entkuppeln öffnen sich beide Zughaken 25, indem sie durch den Hub des elektrisch ansteuerbaren Magneten 31 nach außen schwenken. Die Druckfeder 34 sorgt dafür, dass der Drehkontakt 27 dem ausschwenkenden Zughaken 25 der Gegenkupplung folgt und damit die abzukuppelnden Waggons bis zur völligen Trennung mit Strom versorgt. Um beim Ankuppeln in der Kurve ebenfalls ein Vorverkuppeln zu erreichen, verfügt der Zapfen 29 über eine vorgelagerte Raste an seiner runden Spitze.

Die Rastnase 26 des Zughakens 25 kann mit einem geringen Winkel über 90° von der Längsrichtung des Zughakens abgewinkelt sein. Hierdurch entsteht bei steigenden Zugkräften des Zugverbandes eine Kraftkomponente auf den Zughaken 25 in seine die Kupplung schließende Richtung. Dadurch kann die Druckfeder 30 so klein dimensioniert werden, dass sie nur für das Zuklappen bzw. Schließen des Zughakens 25 zuständig ist, aber nicht für die Arretierung der Kupplung bei auftretenden hohen Zugkräften. Als weiterer Vorteil hieraus folgt, dass der Hubmagnet 31 den Zughaken 25 mit relativ geringen Kräften aufklappen bzw. öffnen kann.

## Patentansprüche

1. Einrichtung zur Identifizierung der Fahrzeuge eines aus Lokomotive und Waggons über Kupplungspaare (15, 16) zusammengesetzten Modelleisenbahn-Zugverbandes und dessen Fernsteuerung in Kombination mit dem Modelleisenbahn-Zugverband, mit in den Fahrzeugen jeweils angeordnetem Decoder (12, 13, 14) und Stromübertragung und Datenübertragung über die Fahrzeugkupplungspaare,
**gekennzeichnet durch** folgende Merkmale:
- der alle Fahrzeuge und deren Decoder (12, 13, 14) miteinander verbindende Datenbus (10, 11) ist mittels eines im Bereich des Lokomotiv-Decoders (13) angeordneten Widerstandes (18) und einer schaltbaren elektronischen Last (19) in zwei Gruppenbereiche unterteilbar, nämlich in eine an der Vorderseite und in eine an der Rückseite der Lokomotive gelegene Gruppe
- der Datenbus (10, 11) weist je Fahrzeug des Zugverbandes eine Spannungsmessung (20 bis 22) auf, und alle Decoder des Zugverbandes messen die von der Lokomotive (13) zur Verfügung gestellte Spannung, wobei die auf der einen Seite des Widerstandes (18) angekoppelten Fahrzeugwaggons mit ihren Decodern eine um den Betrag des Spannungsabfalls kleinere Spannung messen als die auf der anderen Seite der Lokomotive liegenden Waggons, d. h. die Gruppen mit dem höheren und dem niedrigeren Spannungswert entsprechen den Decodern und Fahrzeugen, die auf den beiden Seiten der Lokomotive (13) angekuppelt sind.

2. Einrichtung nach Anspruch 1, **dadurch gekennzeichnet, dass** in dem alle Zugverband-Fahrzeuge und deren Decoder miteinander verbindenden Datenbus (10, 11) die gemessenen Spannungsabfälle über dem elektrischen Widerstand jedes Kupplungspaares (15, 16) die Reihenfolge der Fahrzeuge innerhalb einer Gruppe im Zugverband bestimmen.

3. Einrichtung nach Anspruch 1 oder 2, **dadurch gekennzeichnet, dass** die Spannungswerte jeweils zusammen mit der eindeutigen Adresse des jeweiligen Fahrzeugdecoders übertragbar sind und alle Decoder (12, 13, 14) und damit alle Fahrzeuge in ihrer Reihenfolge anzuordnen sind.

4. Einrichtung nach Anspruch 1, **dadurch gekennzeichnet, dass** jeder Decoder (12, 13, 14) eine Vorrichtung aufweist, die den Stromfluss im Datenbus zum nächsten Decoder unterbricht, wobei durch das Öffnen der Busverbindung ein Datenpaket nur bis zu dem Decoder übertragen wird, der die Stromflussunterbrechung erzeugt und daraus die Reihenfolge der Fahrzeuge ableitbar ist.

5. Einrichtung nach einem oder mehreren der Ansprüche 1 bis 4, **dadurch gekennzeichnet, dass** die über eine Steuerzentrale ansteuerbaren bzw. fernsteuerbaren Kupplungspaare (15, 16) jeweils aus einem Kupplungsteil (23) und einer hierzu als identisches Bauteil um 180° gedrehten Gegenkupplung bestehen mit jeweils einem um ein Gelenk (24) schwenkbaren als zweiarmigen Hebel ausgebildeten Zughaken (25) mit abgewinkelter Rastnase (26), die beim Zuklappen des Zughakens (25) die Rastnase (26) in eine Verrastung der Gegenkupplung eingreifen lässt.

6. Einrichtung nach Anspruch 5, **dadurch gekennzeichnet, dass** im aktiven Kupplungsteil (23) eine Druckfeder (30) angeordnet ist, die an dem der abgewinkelten Rastnase (26) gegenüberliegenden Ende des schwenkbaren zweiarmigen Zughakens (25) angreift und diesen in eingerasteter Position hält.

7. Einrichtung nach den Ansprüchen 5 oder 6, **dadurch gekennzeichnet, dass** im aktiven Kupplungsteil (23) ein Hubmagnet (31) angeordnet ist, bei dessen elektrischer Ansteuerung ein Hubelement ausfährt, das am langen Arm des zweiarmigen Zughakens (25) anschlägt und diesen ausschwenkt und damit das Kupplungspaar entriegelt.

8. Einrichtung nach einem oder mehreren der Ansprüche 5 bis 7, **dadurch gekennzeichnet, dass** die Rastnase (26) des Zughakens (25) mit einem geringen Winkel über 90° von der Längsrichtung des Zughakens (25) abgewinkelt ist.

## Claims

1. A device for identification of the vehicles in a model railway train set composed of locomotives and waggons via remotely controllable coupling pairs (15, 16) for remote control in combination with the train set, wherein a decoder (12, 13, 14) being arranged in each vehicle and power and data transmitted via the train coupling pairs, **characterised by**:
a data bus (10, 11), connecting all vehicles and their decoders (12, 13, 14) with each other, is being divided into two groups by a resistor (18) and a switchable electronic load (19) installed in the locomotive decoder (13), a first group located ahead of the locomotive and a second group located behind the locomotive,
the data bus (10, 11) including a voltage metering (20 through 22) in each vehicle of the train set to permit all decoders within the train set to measure a voltage from the locomotive decoder (13), the decoders of those coupled waggons that are located on a side following the resistor (18) measuring a voltage that is decreased by an amount of a voltage drop at the resistor in comparison to the decoders of those coupled waggons that are located on a side prior to the resistor, wherein the groups with the higher and the lower voltage value correlate with the decoders and vehicles that are coupled in on either side of the locomotive (13).

2. The device according to claim 1, wherein each coupling pair (15, 16) comprises an electronic resistor, voltage drop values at the electronic resistors of each coupling pair in the data bus (10, 11) determine the succession of the vehicles within a group of the train set.

3. The device according to claim 1 or 2, wherein each vehicle decoder has a unique electronic address and wherein the voltage drop values can be transferred together with the unique address of the respective vehicle decoder (12, 13, 14), so that the position of all vehicles can be identified.

4. The device according to claim 1, wherein each decoder (12, 13, 14) includes a device that can interrupt the current flow to the next decoder permitting the vehicles' succession to be determined since, due to the opening of the bus connection, a data package from the locomotive will only be transferred to that decoder which has initiated the current flow's interruption.

5. The device according to one or multiple claim(s) 1 through 4, wherein the coupling pairs (15, 16) are controlled remotely via a control centre, each coupling pair comprising a first coupling part (23) and an identical second coupling part that is rotated 180° from the first coupling part (23), the coupling parts each having a coupling hook (25) that is a two armed lever which can be rotated around a hinge (24) and has an angled latch (26) that will snap into a notch of the opposite coupling part when the coupling hook (25) is closed.

6. The device according to claim 5, wherein the active coupling part (23) possesses a pressure spring (30) that engages at the rotatable two armed coupling hook (25) that is located on the opposite side of the angled latch (26) and that keeps the coupling hook in a locked position.

7. The device according to claim 5 or 6, wherein the active coupling part (23) includes an electronically triggered lift magnet (31), such that when the lift magnet is triggered electronically, a lifting element will be extended that will hook onto the two armed coupling hook (25), swivel out and thus release the coupling pair.

8. The device according to claim one or multiple claim(s) 5 through 7, wherein the latch (26) of the coupling hook (25) is angled slightly greater than 90° from a longitudinal direction of the coupling hook (25).

## Revendications

1. Dispositif pour identifier les rames d'un convoi de chemin de fer miniatures constitué d'une locomotive et de wagons assemblés par des paires d'accouplement (15, 16) commandables à distance pour la télécommande en combinaison avec le convoi de chemin de fer, un décodeur (12, 13, 14) étant installé dans chacune des rames et la transmission du courant et des données étant assurée via les paires d'accouplement des rames,
**caractérisé en ce que** :
- le bus de données (10, 11) qui relie entre elles toutes les rames et leurs décodeurs (12, 13, 14) est divisé en deux groupes par une résistance (18) et une charge électronique connectable (19) installées dans le décodeur de la locomotive (13), le premier groupe étant situé à l'avant et le second groupe à l'arrière de la locomotive,
- le bus de données (10, 11) comporte dans chaque rame du convoi de chemin de fer un circuit de mesure de la tension (20 à 22) qui permet à tous les décodeurs du convoi de chemin de fer de mesurer la tension fournie par le décodeur de la locomotive (13), les décodeurs des wagons couplés d'un côté de la résistance (18) mesurant une tension plus faible du montant de la chute de tension à la résistance que les décodeurs des wagons situés de l'autre côté de la résistance, c.-à-d. que les groupes avec la valeur de tension plus élevée et plus faible correspondent aux décodeurs et rames couplés de part et d'autre de la locomotive (13).

2. Dispositif selon la revendication 1, **caractérisé en ce que** dans le bus de données (10,11) reliant entre elles toutes les rames du convoi de chemin de fer et leurs décodeurs, les chutes de tension mesurées via la résistance électrique de chaque paire d'accouplement (15, 16) déterminent l'ordre des rames au sein d'un groupe du convoi de chemin de fer.

3. Dispositif selon la revendication 1 ou 2, **caractérisé en ce que** chaque décodeur de rame a une adresse électronique explicite et **en ce que** les valeurs de tension peuvent être transférées ensemble avec ladite adresse du décodeur (12, 13, 14) de la rame respective de sorte que la position de toutes les rames peut être identifiée.

4. Dispositif selon la revendication 1, **caractérisé en ce que** chaque décodeur (12, 13, 14) est doté d'un dispositif qui interrompt dans le bus de données le flux de courant vers le prochain décodeur, ceci permettant de déduire l'ordre des rames du fait que suite à la coupure de la liaison par bus, un paquet de données est transmis seulement jusqu'au décodeur qui a généré ladite interruption du flux de courant.

5. Dispositif selon l'une ou plusieurs des revendications 1 à 4, **caractérisé en ce que** les paires d'accouplement (15, 16) sont télécommandables par une centrale de commande, chaque paire d'accouplement étant constituée d'une pièce d'accouplement active (23) et d'une autre pièce d'accouplement identique, tournée de 180° par rapport à ladite pièce d'accouplement active (23), chacun de ces organes ayant un crochet d'attelage (25) qui se présente sous la forme d'un levier à deux bras pouvant pivoter autour d'une articulation (24) et possède un bec de verrouillage coudé (26) qui s'encliquète dans le cran de la pièce d'accouplement opposée à la fermeture du crochet d'attelage (25).

6. Dispositif selon la revendication 5, **caractérisé en ce que** la pièce d'accouplement active (23) dispose d'un ressort de pression (30) qui agit sur l'extrémité du crochet d'attelage rotatif à deux bras (25) qui est située en face du bec de verrouillage coudé (26) et maintient le crochet en position de verrouillage.

7. Dispositif selon la revendication 5 ou 6, **caractérisé en ce que** la pièce d'accouplement active (23) dispose d'un aimant de levage (31) à commande électrique dont l'activation entraîne la sortie d'un élément de levage qui se positionne sur le long bras du crochet d'attelage à deux bras (25) de manière à déplacer celui-ci, débloquant ainsi la paire d'accouplement.

8. Dispositif selon l'une ou plusieurs des revendications 5 à 7, **caractérisé en ce que** le bec de verrouillage (26) du crochet d'attelage (25) est coudé à un peu plus de 90° par rapport à la direction longitudinale du crochet d'attelage (25).
